# EUROPÄISCHE PATENTANMELDUNG

(11) **EP 3 498 932 A1**
(43) Veröffentlichungstag der Anmeldung: **19.06.2019**
(21) Anmeldenummer: 17207156.5
(22) Anmeldetag: 13.12.2017
(51) Int. Cl.: E04D 13/035, E05F 15/72, F24F 11/34

(54) **LICHT- ODER BELÜFTUNGSKUPPEL UND VERFAHREN ZUM EINBAU EINER LICHT- ODER BELÜFTUNGSKUPPEL**

(71) Anmelder: Essertec GmbH, 41464 Neuss (DE)
(72) Erfinder: Poy, Ingo, 41464 Neuss (DE)
(74) Vertreter: Henkel, Breuer & Partner

(57) **Zusammenfassung**

Licht- oder Belüftungskuppel (1), mit einem Ober- oder Lüfterrahmen (2), einem Unterrahmen oder Einbaukranz (5), der mit dem Ober- oder Lüfterrahmen (2) über einen Scharniermechanismus (6) verbunden ist, so dass der Ober- oder Lüfterrahmen (2) zwischen einer Schließstellung und einer Öffnungsstellung verschwenkt werden kann, und einem Verriegelungsmechanismus (7) zum lösbaren Verriegeln des Ober- oder Lüfterrahmens (2) an dem Unterrahmen oder Einbaukranz (5) in der Schließstellung, wobei ein Element (20) zur Übertragung von Zug- und/oder Schubkräften, vorzugsweise ein Seil, ein Draht, eine Schnur oder ein Faden, mit dem Verriegelungsmechanismus (7) gekoppelt oder koppelbar ist und zur Außenseite der Licht- oder Belüftungskuppel (1) herausgeführt oder herausführbar ist, über das der Verriegelungsmechanismus (7) entriegelt und/oder verriegelt werden kann.

## Beschreibung

Die vorliegende Erfindung bezieht sich auf eine Licht-oder Belüftungskuppel zum Einbau in Gebäudeöffnungen, insbesondere in Dachflächenöffnungen bzw. Dachflächen aber auch in Wandöffnungen eines Gebäudes, und auf ein Verfahren zum Einbau einer solchen Licht- oder Belüftungskuppel.

Der Begriff "Gebäude" im Sinne der vorliegenden Anmeldung ist allerdings nicht auf architektonische Gebäude beschränkt, sondern kann im weiteren Sinne auch als Wohnraum in Form von Wohnwagen, Containern, Wohnmobilen etc. verstanden werden, weil Licht- oder Belüftungskuppeln auch dort in Decken oder Wandflächenöffnungen eingebaut werden.

Licht- oder Belüftungskuppeln sind als solche bekannt und umfassen üblicherweise einen Ober- oder Lüfterrahmen, der ein lichtdurchlässiges Element trägt, beispielsweise in Form einer transparenten Kunststoff- oder Glasplatte oder -kuppel (wobei bei Belüftungskuppeln dieses Element nicht notwendig transparent sein muss), welche eine von dem Oberrahmen umgebene Öffnung abdeckt, und einen Unterrahmen oder Einbaukranz, an dem der Ober- oder Lüfterrahmen angeordnet ist. Der Unterrahmen bzw. Einbaukranz kann zum Einbau der Lichtkuppel in die Gebäudeöffnung bzw. Dachfläche dienen. Der Ober- oder Lüfterrahmen und der Unterrahmen oder Einbaukranz sind über einen Scharniermechanismus beweglich miteinander verbunden, so dass der Ober- oder Lüfterrahmen mit dem von diesem getragenen lichtdurchlässigen Element im Einbauzustand relativ zu dem Unterrahmen oder Einbaukranz zwischen einer Schließstellung und einer Offenstellung verschwenkt oder angehoben werden kann, um die Gebäudeöffnung selektiv zumindest teilweise zu öffnen.

In der Schließstellung wird der Ober- oder Lüfterrahmen an einem oder mehreren Verbindungspunkt(en) lösbar mit dem Unterrahmen oder Einbaukranz gekoppelt, wobei der bzw. die Verbindungspunkt(e) durch Verriegelungsglieder wie Stifte oder Haken gebildet ist/sind, der bzw. die durch einen mechanischen Verriegelungsmechanismus in Eingriff mit einem entsprechenden Eingriffselement an dem Unterrahmen bzw. Einbaukranz gebracht werden. Der Verriegelungsmechanismus umfasst dabei in der Regel ein mechanisches Getriebe, das die Bewegung eines Betätigungsorgans wie eines Hebels oder Handgriffs, der manuell oder durch einen Motor oder ein anderes mechanisches Betätigungsorgan betätigt sein kann, in die Bewegung des Verriegelungsglieds oder der Verriegelungsglieder umsetzt. Eine derartige Licht- oder Belüftungskuppel ist beispielsweise aus der DE 20 2007 003 618U bekannt.

Licht- oder Belüftungskuppeln der vorstehend skizzierten Art werden in der Regel in Gebäudeöffnungen eingebaut, die vom Boden innerhalb des Gebäudes nur über ein bis zur Dachfläche reichendes Gerüst oder entsprechend große Hubgeräte oder Leitern zugänglich sind. Außerdem werden die Licht- oder Belüftungskuppeln in der Regel von der Außenseite des Dachs her eingebaut, weil der Unterrahmen bzw. Einbaukranz von außen auf die Gebäudeöffnung und um diese herum aufgesetzt und dann dicht mit der Dachabdeckung verbunden oder in diese integriert wird.

Das zur Betätigung des Verriegelungsmechanismus für den mit dem Unterrahmen bzw. Einbaukranz gelenkig verbundenen Ober- oder Lüfterrahmen vorgesehene Betätigungsorgan ist aber nur von der zum Gebäude-Inneren gerichteten Seite der Licht-oder Belüftungskuppel zugänglich. Das führt dazu, dass in der Bauphase beim Einbau solcher Licht- oder Belüftungskuppeln, die sich entsprechend dem Baufortschritt und der Abfolge der einzelnen Arbeiten am Gebäudedach durchaus über einen längeren Zeitraum erstrecken kann, und danach immer wieder eine Betätigung des Verriegelungsmechanismus erforderlich wird, um die Licht- oder Belüftungskuppel zu öffnen, wofür im Gebäude dann die beschriebenen Gerüste, Hubgeräte oder Leitern vorgesehen werden müssen und Personal entweder in größerer Anzahl vorgesehen werden muss oder Personal wiederholt von einer Arbeitsposition auf dem Dach in das Gebäude zum Betätigen des Verriegelungsmechanismus wechseln muss. Das steigert die Arbeitskosten und erhöht das Unfallrisiko durch die zusätzliche Notwendigkeit der Besteigung von Gerüst oder Leiter bzw. Verwendung von Hubgeräten in den Gebäuden.

Es ist die Aufgabe der vorliegenden Erfindung, eine Licht- oder Belüftungskuppel sowie ein Verfahren zum Einbau einer Licht- oder Belüftungskuppel in Vorschlag zu bringen, die zumindest einige der vorstehenden Probleme lösen.

Zur Lösung bringt die Erfindung eine Licht- oder Belüftungskuppel mit den Merkmalen des Anspruches 1 und ein Verfahren zum Einbau einer Licht- oder Belüftungskuppel mit den Merkmalen des Anspruches 12 in Vorschlag. Bevorzugte Ausgestaltungen sind in den jeweiligen abhängigen Ansprüchen angegeben.

Die erfindungsgemäße Licht- oder Belüftungskuppel hat einen Ober- oder Lüfterrahmen, einen Unterrahmen oder Einbaukranz, der mit dem Ober- oder Lüfterrahmen über einen Scharniermechanismus verbunden ist, so dass der Ober- oder Lüfterrahmen zwischen einer Schließstellung und einer Öffnungsstellung verschwenkt werden kann, und einen Verriegelungsmechanismus zum lösbaren Verriegeln des Ober-oder Lüfterrahmens an dem Unterrahmen oder Einbaukranz in der Schließstellung, wobei ein Element zur Übertragung von Zug-und/oder Schubkräften, vorzugsweise ein Seil, ein Draht, eine Schnur oder ein Faden, mit dem Verriegelungsmechanismus gekoppelt oder koppelbar ist und zur Außenseite der Licht-oder Belüftungskuppel herausgeführt oder herausführbar ist, über das der Verriegelungsmechanismus entriegelt und/oder verriegelt werden kann.

Die erfindungsgemäße Licht- oder Belüftungskuppel hat den Vorteil, dass der Verriegelungsmechanismus der Licht-oder Belüftungskuppel in der Bauphase neben dem eigentlich hierfür an der Innenseite der Licht- oder Belüftungskuppel vorgesehenen Betätigungsorgan (z.B. der Handgriff oder ein mechanisches Antriebselement) von der Außenseite der Licht-oder Belüftungskuppel - also z.B. vom Dach aus - entriegelt und/oder verriegelt werden kann, so dass in dieser Phase weder zusätzliches Personal noch Gerüste, Hubvorrichtungen oder ähnliches notwendig ist, um Zugang zum Betätigungsorgan zu bekommen. Außerdem können zur normalen Betätigung der Licht- oder Belüftungskuppel vorgesehene empfindliche Armaturen, Beschläge und/oder Antriebe in der Bauphase weggelassen werden, wodurch das Risiko von Beschädigungen verringert wird.

Vorzugsweise ist bei der Licht- oder Belüftungskuppel das Element zur Übertragung von Zug- und/oder Schubkräften lösbar mit dem Verriegelungsmechanismus gekoppelt ist. Dadurch kann nach Abschluss der Bauphase das dann nicht mehr benötigte zusätzliche Element entfernt werden.

Vorzugsweise ist bei der Licht- oder Belüftungskuppel das Element zur Übertragung von Zug- und/oder Schubkräften aus Kunststoff hergestellt, vorzugsweise in Form eines Seils, einer Schnur oder eines Fadens.

Vorzugsweise weist bei der Licht- oder Belüftungskuppel das Element zur Übertragung von Zug- und/oder Schubkräften für die Entriegelung und die Verriegelung des Verriegelungsmechanismus jeweils ein Seil, einen Draht, eine Schnur oder einen Faden zur Übertragung von Zugkräften in verschiedenen Richtungen auf. Dadurch ist eine Verriegelung und eine Entriegelung mittels des Elements möglich.

Vorzugsweise ist bei der Licht- oder Belüftungskuppel das Element zur Übertragung von Zug- und/oder Schubkräften durch ein Führungselement geführt, welches eine auf das Element ausgeübte Zugkraft in Richtung einer vorgesehenen Betätigung des Verriegelungsmechanismus lenkt. Dadurch ist sichergestellt, dass auch bei einer Zugbetätigung abweichend von der Betätigungsrichtung des Verriegelungsmechanismus die Ver- oder Entriegelung sicher gewährleistet ist.

Vorzugsweise weist bei der Licht- oder Belüftungskuppel das Element zur Übertragung von Zug- und/oder Schubkräften einen Bowdenzug auf. Weil ein Bowdenzug die Übertragung von Zug- und Druckkräften ermöglicht, können sowohl die Verriegelung als auch die Entriegelung mit nur einem Bowdenzug realisiert werden.

Vorzugsweise ist bei der Licht- oder Belüftungskuppel der Verriegelungsmechanismus als Mehrfachverriegelung ausgebildet, bei der durch Betätigung eines gemeinsamen Betätigungsorgans mehrere Verriegelungselemente, vorzugsweise in Form von Verriegelungszapfen, zwischen dem Oberrahmen und dem Unterrahmen oder Einbaukranz selektiv in Eingriff oder aus Eingriff gebracht werden können, wobei die Verriegelungszapfen durch einen mit dem Betätigungsorgan zusammenwirkenden Getriebemechanismus gemeinsam, vorzugsweise linear und gegensinnig, entlang einer Seite des Ober- bzw. Unterrahmens oder Einbaukranzes verschiebbar bewegbar sind, und wobei das Element zur Übertragung von Zug- und/oder Schubkräften mit dem Getriebemechanismus gekoppelt ist, um diesen in Richtung einer Verrieglung und/oder einer Entriegelung zu bewegen.

Vorzugsweise weist bei der Licht- oder Belüftungskuppel das Element zur Übertragung von Zug- und/oder Schubkräften eine Greifeinrichtung zur Betätigung, beispielsweise in Form einer Schlaufe, eines Rings oder eines Knebels auf. Dadurch kann auch bei der Verwendung eines dünnen Seils eine sichere Betätigung gewährleistet werden, selbst wenn etwas höhere Kräfte zur Betätigung des Verriegelungsmechanismus erforderlich sind.

Vorzugsweise ist bei der Licht- oder Belüftungskuppel das Element zur Übertragung von Zug- und/oder Schubkräften zwischen Ober- oder Lüfterrahmen und Unterrahmen oder Einbaukranz zur Außenseite der Licht- oder Belüftungskuppel herausgeführt oder herausführbar.

Vorzugsweise ist bei der Licht- oder Belüftungskuppel das Element zur Übertragung von Zug- und/oder Schubkräften durch eine definierte Öffnung im Ober- oder Lüfterrahmen oder im Unterrahmen oder Einbaukranz zur Außenseite der Licht-oder Belüftungskuppel herausgeführt, wobei die definierte Öffnung vorzugsweise durch eine Dichtung selbstverschließend ist. Dadurch wird gewährleistet, dass keine Feuchtigkeit oder Schmutz in das Innere der Licht- oder Belüftungskuppel eindringt.

Vorzugsweise ist bei der Licht- oder Belüftungskuppel der Verriegelungsmechanismus in der Art eines Fenster- oder Tür-Getriebeverriegelungsbeschlags ausgebildet.

Die Erfindung betrifft demnach, insbesondere für die Verbesserung des Einbauprozesses von existierenden Licht-oder Belüftungskuppeln, auch ein Verfahren zum Einbau einer Licht- oder Belüftungskuppel, welche einen Ober- oder Lüfterrahmen, einen Unterrahmen oder Einbaukranz, der mit dem Ober- oder Lüfterrahmen über einen Scharniermechanismus verbunden ist, so dass der Ober- oder Lüfterrahmen zwischen einer Schließstellung und einer Öffnungsstellung verschwenkt werden kann, und einen mechanisch betätigbaren Verriegelungsmechanismus zum lösbaren Verriegeln des Ober-oder Lüfterrahmens an dem Unterrahmen oder Einbaukranz in der Schließstellung aufweist, mit dem Schritt des Koppelns eines Elements zur Übertragung von Zug- und/oder Schubkräften, vorzugsweise ein Seil, ein Draht, eine Schnur oder ein Faden, mit dem Verriegelungsmechanismus und Herausführen des Elements zur Außenseite der Licht- oder Belüftungskuppel, um den Verriegelungsmechanismus über das längliche Element zu betätigen.

Vorzugsweise wird bei dem Verfahren das Element nach dem Einbau der Licht- oder Belüftungskuppel ganz oder teilweise entfernt.

Vorzugsweise ist bei dem Verfahren das Element zur Übertragung von Zug- und/oder Schubkräften aus Kunststoff hergestellt, vorzugsweise in Form eines Seils, einer Schnur oder eines Fadens.

Vorzugsweise weist bei dem Verfahren das Element zur Übertragung von Zug- und/oder Schubkräften für die Entriegelung und die Verriegelung des Verriegelungsmechanismus jeweils ein Seil, einen Draht, eine Schnur oder einen Faden zur Übertragung von Zugkräften in verschiedenen Richtungen entsprechend der Betätigung des Verriegelungsmechanismus auf.

Im Folgenden wird die Erfindung anhand beispielhafter Ausführungsformen unter Bezugnahme auf die beigefügte Zeichnung erläutert. Darin zeigen:
Figur 1 eine perspektivische Seitenansicht einer Lichtkuppel, bei der die Erfindung angewandt ist, im geöffneten Zustand.
Fig. 2 eine geschnittene Seitenansicht des Verriegelungsbereichs bei einer Abwandlung der Lichtkuppel von Fig. 1, bei der ein Widerlager vorgesehen ist.
Fig. 3 eine geschnittene Ansicht von unten auf eine Lichtkuppel in der Form der Abwandlung von Fig. 2, die eine Ausführungsform der Erfindung darstellt.
Fig. 4A-C schematische Skizzen zur Erläuterung des Prinzips der Verriegelung der Lichtkuppel von Fig. 3 mittels des länglichen Elements zur Übertragung von Zug- und/oder Schubkräften, hier in Form eines Seilzugs.
Fig. 5A-C schematische Skizzen zur Erläuterung des Prinzips der Entriegelung der Lichtkuppel von Fig. 3 mittels des länglichen Elements zur Übertragung von Zug- und/oder Schubkräften, hier in Form eines Seilzugs.

Die Erfindung wird im Folgenden anhand von Ausführungsformen einer Lichtkuppel beschrieben, wobei die Erfindung aber gleichermaßen auf Belüftungskuppeln anwendbar ist.

Zunächst wird anhand der Fig. 1 die Bauart einer Lichtkuppel beschrieben, wie sie etwa aus der DE 20 2007 003 618U bekannt ist und bei der die Erfindung angewandt ist. Die in Fig. 1 gezeigte Lichtkuppel besitzt einen als Unterrahmen oder Einbaukranz 5 bezeichneten Tragrahmen, der gegebenenfalls über einen nicht dargestellten weiteren Rahmen oder Aufsetzkranz zum Einbau der Lichtkuppel in eine Gebäudeöffnung dient, sowie einen an dem Unterrahmen angeordneten Lüfter- oder Oberrahmen 2, der ein vorzugsweise lichtdurchlässiges Element 3 trägt, das eine von dem Oberrahmen 2 umgegebene Öffnung 4 abdeckt.

Das lichtdurchlässige Element 3 kann ein ein- oder mehrschaliges lichtdurchlässiges Element ("Verglasung") in Form einer Kuppel oder einer ebenen Plattenanordnung sein. Jedes lichtdurchlässige Material, welches die durch die Umweltbedingungen des Einsatzortes vorgegebenen Eigenschaften besitzt und entsprechend geformt werden kann, ist geeignet. Transparente Glas- oder Kunststoffmaterialien können in an sich bekannter Weise verwendet werden. Das lichtdurchlässige Element 3 ist an dem Oberahmen 2 gehalten und ist dort zwischen entsprechende Flansche eines Rahmenprofils des Oberrahmens eingebaut und gehalten (nicht gezeigt). Zwischen den ggf. mehreren Platten oder Schalen, die das lichtdurchlässige Element bilden, sind typischerweise Distanzprofile angeordnet, um Lichtkuppelschalen in einem Abstand voneinander zu halten. Der Zwischenraum dient als thermische Isolierung.

Der Unterrahmen oder Einbaukranz 5, der als Tragrahmen dient, sowie der Lüfter- oder Oberrahmen 2 weisen in der Regel eine stabile und wetterfeste Außenseite, beispielsweise aus Metall oder Kunststoff, und meist einen Kern aus einem Dämmmaterial auf. Eine bekannte Herstellungsweise umfasst beispielsweise ein Rahmenprofil, das umlaufend oder in Form von zusammengesetzten Profilsegmenten ausgebildet ist und einen inneren Kern aus einem isolierenden Material besitzt. Da der Aufbau von Unterrahmen oder Einbaukranz 5 sowie von Lüfter- oder Oberrahmen 2 für die vorliegende Erfindung nicht von spezieller Bedeutung ist, wird dieser hier nicht weiter beschrieben und der Aufbau mit einem Rahmenprofil lediglich beispielhaft für die Zwecke der Erläuterung der Erfindung verwendet.

An dem Rahmenprofil sind entsprechende Vorsprünge bzw. Flansche oder Ausnehmungen vorgesehen, an oder in denen ggf. gewünschte Dichtungselemente wie Dichtungsbänder oder Dichtungsprofile angebracht werden können.

Der in der Figur 1 gezeigte Unterrahmen 5 besitzt eine umlaufende und nach außen leicht geneigte Schürze 5b sowie einen in Einbauposition horizontalen Einbauflansch 5c, mit dem gegebenenfalls Dichtungsbahnen im Einbauzustand verbunden werden.

Der Unterrahmen 5 und der Oberrahmen 2 sind über einen Scharniermechanismus 6, hier in Form von zwei an einer Längsseite der beiden Rahmen angebrachten und voneinander beabstandeten Scharnieren, verbunden, sodass der Oberrahmen 2 zwischen einer (nicht gezeigten) Schließstellung, in der er auf dem Unterrahmen 5 aufliegt, und einer Öffnungsstellung, (beispielsweise wie in Figur 1 gezeigt) verschwenkt werden kann. Die Öffnungsstellung kann stufenlos zwischen der Schließstellung und einer maximalen Öffnungsstellung oder in definierten Raststufen ausgebildet sein. Zur Betätigung des Oberrahmens in die Offenstellung kann gegebenenfalls ein nicht dargestellter Antriebsmechanismus, beispielsweise in Form eines Spindelantriebs mit Motor oder ein fluidbetätigter Aktuator vorgesehen sein. Außerdem können Rastelemente vorgesehen sein, die den Oberrahmen in der Öffnungsstellung oder in beliebigen Zwischenstellungen arretieren und festhalten.

In der Schließstellung wird der Oberrahmen 2 an dem Unterrahmen 5 über einen mechanisch betätigbaren Verriegelungsmechanismus 7 zum lösbaren Verriegeln gehalten. Vorzugsweise ist dieser Verriegelungsmechanismus 7 als Mehrfachverriegelung ausgebildet, bei der durch Betätigung eines einzelnen gemeinsamen Betätigungsorgans 8, hier in Form eines Handgriffs oder -hebels, mehrere Verriegelungselemente 9, vorzugsweise in Form von Verriegelungszapfen 9a,9b zwischen dem Oberrahmen 2 und dem Unterrahmen 5 im gemeinsam und im Wesentlichen gleichzeitig selektiv in Eingriff oder Außereingriff mit entsprechenden Gegeneingriffselementen, vorzugsweise in Form von Ausnehmungen gebracht werden können. Die Erfindung ist aber auch auf eine Einzelverriegelung dieser Art mit einem Verriegelungszapfen anwendbar.

Bei der gezeigten Ausführungsform sind die zwei Verriegelungszapfen 9a,9b an der Längsseite des Oberrahmens im Abstand voneinander vorgesehen, die der Längsseite, an dem der Scharniermechanismus 6 vorgesehen ist, über dem lichtdurchlässigen Element 3 gegenüberliegt.

Der Verriegelungsmechanismus 7 umfasst beispielsweise einen Beschlag mit mindestens zwei oder mehr voneinander beabstandeten und durch das gemeinsame Betätigungsorgan 8 zusammen verschiebbar bewegbaren Verriegelungszapfen 9,9a,9b, die hier an dem Oberrahmen 2 so vorgesehen sind, dass sie bei Betätigung des Betätigungsorgans in am Unterrahmen 5 entsprechend vorgesehene Aussparungen 10 in entsprechenden Beschlägen selektiv in- und außer Eingriff gebracht werden können.

Die Anordnung der Verriegelungszapfen und der Aussparungen kann zwischen Ober- und Unterrahmen auch vertauscht werden.

Die Aussparungen 10 sind beispielsweise an einer Schließplatte 11 vorgesehen, welche über in Befestigungsöffnungen 14 der Schließplatte 11 einzusetzende Schrauben oder andere Befestigungselemente wie Niete etc. an der jeweiligen Rahmen-Stirnseite 5a befestigt werden können. Die in der Fig. 2 gezeigte Schließplatte, die der in Fig. 1 gezeigten Schließplatte entspricht, besitzt die Aussparung 10 als nutartige Ausnehmung, die von einer Längs-Endseite her in das Material der Schließplatte eingeformt ist und im Eintrittsbereich eine Einführschräge aufweist, die den jeweiligen Verriegelungszapfen 9 in die Ausnehmung führt. Durch die Einführschräge wird auch eine gewisse Vorspannung der zwischen Ober- und Unterrahmen, vorzugsweise im Stirnbereich der jeweiligen Rahmen, vorgesehenen Rahmendichtung erreicht.

Die Verriegelungszapfen 9 können beispielsweise als Pilzzapfen ähnlich wie solche, die bei einbruchhemmenden Fensterbeschlägen verwendet werden und die pilzartig erweiterte Kopfteile am Ende eines schmaleren Schafts aufweisen, die zum Verriegeln in die entsprechende nutartige Ausnehmung der Aussparung 10 eingeführt und darin durch die Aussparung zur Außenseite abschließenden seitlichen Formvorsprünge formschlüssig gehalten werden, sodass vorzugsweise Zugkräfte, die im vorliegenden Fall dazu neigen, den Oberrahmen von dem Unterrahmen entlang der durch den Scharniermechanismus 6 vorgegebenen Beweglichkeit abzuheben, aufgenommen werden können.

Die Verriegelungszapfen 9 können dabei von einer Stirn- bzw. Unterseite 2a des Oberrahmens 2 (oder umgekehrt von der Stirn- bzw. Oberseite 5a des Unterrahmens 5 bei vertauschter Anordnung) zu einer in der Schließstellung gegenüberliegenden Stirn- bzw. Oberseite des jeweils anderen Rahmens vorstehen und sie sind vorzugsweise parallel zueinander ausgerichtet. Über einen (nicht gezeigten) Getriebemechanismus, der mit dem Betätigungsorgan 8 zusammenwirkt und durch dieses betätigt wird, sind die Verriegelungszapfen 9 entlang der jeweiligen Seite des Ober- oder Unterrahmens zusammen linear verschiebbar, vorzugsweise gegensinnig, sodass sie in die passenden Aussparungen 10 an den zugeordneten Schließplatten 11 eintreten oder aus diesen heraus bewegt werden.

Derartige Getriebe- oder Verriegelungsmechanismen 7 sind an sich grundsätzlich in Form von Fenster- oder Tür-Getriebeverriegelungsbeschlägen bekannt. Das ermöglicht die Verwendung von in großen Stückzahlen hergestellten Verriegelungsmechanismen aus dem Fenster- und Türbereich auch für Licht- oder Belüftungskuppeln, wobei im Unterschied zu der Einbausituation bei Fenstern oder Türen die jeweiligen Verriegelungsbeschläge so eingebaut werden, dass die Verriegelungszapfen von den jeweiligen Stirnseiten der Rahmen zur jeweils gegenüberliegenden Stirnseite des anderen Rahmens vorstehen und dort die passenden Aussparungen wo beispielsweise in Form der gezeigten Schließplatten angebracht sind (während im Fenster- oder Türbereich die Verriegelungszapfen an den seitlichen Außenflächen der jeweiligen Rahmen vorstehen.

Zwar ist bei der vorliegenden Ausführungsform ein Handgriff 8 ähnlich dem eines Fensterbeschlags gezeigt, es können aber auch andere Betätigungsorgane vorgesehen sein, beispielsweise in Form eines motorisch betätigten Aktuators, in Form eines durch Seilzüge in entgegengesetzten Richtungen betätigbaren Kipphebels oder in Form von mechanischen Stangengetrieben, in Form eines Zylinder-Kolben-Aktuators oder in anderen an sich bekannten Bauformen.

Bei den gezeigten Ausführungsformen der Fig. 1 ist der Verriegelungsmechanismus 7 in Form der Mehrfachverriegelung nur an der einen Längsseite der Rahmen vorgesehen, die der Längsseite gegenüberliegt, an der der Scharniermechanismus 6 vorgesehen ist. Allerdings können Mehrfachverriegelungen auch an den seitlichen Längsseiten und/oder an der Längsseite des Scharniermechanismus vorgesehen sein, um die Anzahl der Verriegelungspunkte, die um den Umfang der Ober- bzw. Unterrahmen verteilt sind, zu vergrößern. Dadurch können die Gleichmäßigkeit der Zuhaltung verbessert und die auf die einzelnen Verriegelungszapfen einwirkenden Kräfte verringert werden.

Die Fig. 2 zeigt eine geschnittene Seitenansicht des Verriegelungsbereichs bei einer Abwandlung der Lichtkuppel von Fig. 1, bei der ein Widerlager 15 für den Verriegelungsbereich vorgesehen ist. Das Widerlager 15, hier in Form eines Klotzes, ist an dem einen von Oberrahmen 2 und Unterrahmen oder Einbaukranz 5, an dem auch die Verriegelungszapfen 9 angeordnet sind (hier der Oberrahmen), so vorgesehen, dass es im geschlossenen Zustand der Licht-oder Belüftungskuppel 1 an der von der Aussparung zur Aufnahme der Verriegelungszapfen in der Bewegungsrichtung derselben beim Verriegelungsvorgang entgegengesetzten Seite der Schließplatte 11 einen Anschlag für die Schließplatte 11 bildet oder mit dieser in Eingriff gelangt (z.B. in eine entsprechende Ausnehmung), um eine seitliche Bewegung von Oberrahmen 2 und Unterrahmen 5 relativ zueinander der zu verhindern. Das Widerlager 15 verhindert auch eine seitliche Verschiebung der Schließplatte beim Einrücken des Verriegelungszapfens 9 in die Aussparung 10 und verhindert im verriegelten Zustand eine Entriegelung durch Verwindung und seitliche Verschiebung der Rahmen relativ zueinander. Das Widerlager nimmt damit die Scherkräfte auf, während die Zugkräfte durch die Formvorsprünge, mit denen die pilzartigen Köpfe der Verriegelungszapfen 9 in Eingriff sind, aufgenommen werden. Ein Widerlager 15 dieser Art kann nur einer einzelnen Schließplatte oder mehreren bzw. allen bei mehreren Schließplatten zugeordnet sein.

Die mechanischen Komponenten des Verriegelungsmechanismus 7, insbesondere der Getriebemechanismus zum gemeinsamen Bewegen der Verriegelungszapfen aufgrund der Betätigung mit dem einzelnen Betätigungsorgan ist in entsprechende Ausnehmungen in den die Rahmen der Licht- oder Belüftungskuppel bildenden Rahmenprofile eingebaut und daher im geschlossenen Zustand der Licht- oder Belüftungskuppel von außen nicht sichtbar. Dadurch sind die empfindlichen mechanischen Elemente der Getriebe gegenüber Umwelteinflüssen geschützt.

Die Erfindung setzt nun an einer zuvor anhand der Fig. 1 und 2 beschriebenen Licht- oder Belüftungskuppel 1 an und erweitert diese um ein separates Element 20, über das der Verriegelungsmechanismus 7 zum lösbaren Verriegeln des Ober-oder Lüfterrahmens 2 an dem Unterrahmen oder Einbaukranz 5 in der Schließstellung neben dem eigentlich hierfür an der Innenseite der Licht- oder Belüftungskuppel 1 vorgesehenen Betätigungsorgan 8 (z.B. der Handgriff oder ein mechanisches Antriebselement) von der Außenseite der Licht- oder Belüftungskuppel 1 entriegelt und/oder verriegelt werden kann.

In einer bevorzugten Ausgestaltung ist dies ein Element 20 zur Übertragung einer mechanischen Bewegung bzw. von Zug-und/oder Schubkräften, vorzugsweise ein Seil, ein Draht, eine Schnur oder ein Faden, das mit dem Verriegelungsmechanismus 7 gekoppelt oder koppelbar ist und zur Außenseite der Licht-oder Belüftungskuppel 1 herausgeführt oder herausführbar ist. Das Element 20 kann dabei mit einer beliebigen Komponente des Verriegelungsmechanismus 7, beispielsweise an dem Verriegelungszapfen 9 oder einem Teil eines Getriebemechanismus zum Übertragen der Bewegung vom Betätigungsorgan 8 zu dem oder den Verriegelungszapfen 9, verbunden sein, sofern die mechanische Bewegung des Elements 20 das Ent- und/oder Verriegeln des Verriegelungsmechanismus 7 ermöglicht. Wenn der Verriegelungsmechanismus 7 als Mehrfachverriegelung ausgebildet ist, bei dem durch Betätigung eines gemeinsamen Betätigungsorgans 8 mehrere Verriegelungselemente 9, vorzugsweise in Form von Verriegelungszapfen 9a,9b, zwischen dem Oberrahmen 2 und dem Unterrahmen oder Einbaukranz 5 selektiv in Eingriff oder aus Eingriff gebracht werden können, indem die Verriegelungszapfen 9a,9b durch einen mit dem Betätigungsorgan 8 zusammenwirkenden Getriebemechanismus gemeinsam, vorzugsweise linear und gegensinnig, entlang einer Seite des Ober- bzw. Unterrahmens oder Einbaukranzes 2,5 verschiebbar bewegbar sind (wie bereits anhand der Fig. 1 beschrieben), kann ein einzelnes Element 20 alle Verriegelungszapfen gleichzeitig betätigen.

Indem das Element 20 zur Übertragung von Zug- und/oder Schubkräften als ein längliches und relativ dünnes und biegeschlaffes Element wie ein Seil, ein Draht, eine Schnur, ein Faden oder als ein dünner Materialstreifen ausgebildet ist, kann dieses beispielsweise zwischen Ober- oder Lüfterrahmen 2 und Unterrahmen oder Einbaukranz 5 zur Außenseite der Licht- oder Belüftungskuppel 1 herausgeführt werden, ohne das Schließen der Licht- oder Belüftungskuppel zu behindern. Vorzugsweise ist das Element aus Kunststoff, beispielsweise Nylon, hergestellt, dann vorzugsweise in Form eines Seils, einer Schnur, eines Fadens oder eines dünnen Materialstreifens, weil es in dieser Form kostengünstig herstellbar ist und Witterungseinflüssen gut widersteht.

Alternativ kann das längliche Element 20 zur Übertragung von Zug- und/oder Schubkräften der zuvor beschriebenen Art durch eine definierte Öffnung im Ober- oder Lüfterrahmen 2 oder im Unterrahmen oder Einbaukranz 5 zur Außenseite der Licht- oder Belüftungskuppel 1 herausgeführt sein, wobei die definierte Öffnung vorzugsweise durch eine Dichtung, beispielsweise einen Gummistopfen mit vordefinierter Öffnung, selbstverschließend ist, um das Eindringen von Feuchtigkeit oder Schmutz zu verhindern.

Da das Element 20 zur Übertragung von Zug- und/oder Schubkräften im Wesentlichen der Betätigung des Verriegelungsmechanismus 7 der Licht- oder Belüftungskuppel 1 von Außen (also von der Einbauseite) in der Bauphase dient, ist es vorzugsweise lösbar mit dem Verriegelungsmechanismus 7 gekoppelt. Eine Trennung kann beispielsweise durch eine Sollbruchstelle oder ein Verbindungselement, das sich über einer vordefinierten Zugkraft löst (z.B. ein Drahtring oder eine Drahtklammer), oder einfach durch Abschneiden des Elements erreicht werden.

Das Element 20 kann in einer Signalfarbe ausgestaltet sein, um dessen Sichtbarkeit zu erleichtern und um Benutzer zu informieren, dass es nach Fertigstellung des Einbaus der Licht- oder Belüftungskuppel zu entfernen ist.

Um das Betätigen und Greifen des Elements zur Übertragung von Zug- und/oder Schubkräften zu erleichtern, insbesondere wenn es in Form eines dünnen Seils, einer Schnur oder eines Fadens ausgebildet ist, kann eine Greifeinrichtung 22, beispielsweise in Form einer Schlaufe, eines Rings oder eines Knebels am Außenende vorgesehen sein. Eine solche Einrichtung kann auch mit einem Anhänger, Label, Etikett oder dergleichen verbunden sein, auf dem Informationen, ggf. zur Betätigung des Elements aufgebracht sein kann.

Bei der in Fig. 3 gezeigten Ausführungsform ist ein solches Element 20 in Form von zwei länglichen biegeschlaffen elastischen Seilzügen 22a, 22b realisiert, die eine Betätigung des Verriegelungsmechanismus in beiden Richtungen, also zur Entriegelung und Verriegelung, ermöglichen, indem die beiden Seile die mechanische Betätigung durch die Übertragung der Zugkräfte in den dafür notwendigen verschiedenen Richtungen ermöglichen.

Bei einer anderen Ausführungsform kann die Betätigung des Verriegelungsmechanismus in beiden Richtungen, also zur Entriegelung und Verriegelung, durch einen Bowdenzug, also eine Kombination aus einer in Verlaufsrichtung stabilen Hülle und einem in der Hülle geführten Innenseil, realisiert werden, weil dieser die alternative Übertragung von Schub-und Zugkräften ermöglicht.

Wenn das Element 20 zur Außenseite der Licht- oder Belüftungskuppel 1 herausgeführt und diese geschlossen ist, ist nicht ohne weiteres erkennbar, in welcher Richtung die Betätigung zur Ver- oder Entriegelung genau erfolgen muss. Um die zuverlässige Betätigung auch dann sicherzustellen, wenn der Zug oder Druck nicht genau in der Betätigungsrichtung erfolgt, ist das Element 20 zur Übertragung von Zug- und/oder Schubkräften vorzugsweise durch ein Führungselement, beispielsweise eine Bohrung in dem anhand der Fig. 2 beschriebenen Widerlager 15 in Form des Klotzes, geführt, welches eine auf das Element 20 ausgeübte Zug- oder Druckkraft in Richtung einer vorgesehenen Betätigung des Verriegelungsmechanismus 7 lenkt (siehe hierzu auch die folgende Beschreibung des Funktionsprinzips der Erfindung anhand der Darstellung in den Fig. 4A-C).

Die Fig. 4A-C zeigen schematisch das Prinzip der Verriegelung der Lichtkuppel von Fig. 3, wenn zwei Seilzüge 22a, 22b zur Übertragung von Zugkräften zur Verriegelung und Entriegelung an einem der beiden Verriegelungszapfen 9a, 9b eines Doppel-Verriegelungsmechanismus 7 befestigt sind, wobei hier nur der erste Seilzug 22a zur Betätigung des Verriegelungsmechanismus 7 in die Schließstellung durch eine Bohrung im Widerlager 15 als Führungselement geführt ist. Nicht dargestellt ist die Führung des zweiten Seilzugs 22b.

Zunächst wird in einem ersten Schritt gemäß Fig. 4A die nur angedeutete Licht- oder Belüftungskuppel 1 geschlossen, während die Seilzüge 22a, 22b zur Außenseite der Licht- oder Belüftungskuppel 1 herausgeführt sind. Durch Ausüben einer Zugkraft auf den ersten Seilzug 22a gemäß Fig. 4B wird der Verriegelungszapfen 9a in Richtung der entsprechenden Aussparung der Schließplatte 11a gezogen, während der Seilzug durch die Bohrung im Widerlager 15 unabhängig von der genauen Zugrichtung geführt wird. Über den Getriebemechanismus 8 wird dabei auch der zweite Verriegelungszapfen 9b in Richtung der Aussparung der zugeordneten Schließplatte 11b gezogen. Der verriegelte Zustand ist in Fig. 4C erreicht, wenn die Verriegelungszapfen 9a,b in ihren jeweiligen Schließplatten 11a,b sitzen.

Die Fig. 5A-C zeigen schematisch das Prinzip der Entriegelung der Lichtkuppel von Fig. 3, wobei hierzu - ausgehend von dem verriegelten Zustand der Fig. 4C eine Zugkraft auf den zweiten, ebenfalls zur Außenseite der Lichtkuppel geführten Seilzug 22b entgegen der Richtung des Zugs auf den ersten Seilzug 22a ausgeübt wird, um den Verriegelungszapfen 9a (und über den Getriebemechanismus 8 dabei auch den zweiten Verriegelungszapfen 9b) aus der jeweiligen Schließplatte 11a,b herauszubewegen. Wenn die Verriegelungszapfen 9a,b wie in Fig. 5C gezeigt nicht mehr im Eingriff mit den Schließplatten 11a,b sind, kann die Lichtkuppel ohne Betätigung des an der Innenseite befindlichen Betätigungsorgans 8 (hier angedeutet durch einen Innen-Vierkant, an dem ein Handgriff angesetzt werden kann) geöffnet werden.

Obwohl die Seilzüge 22a,b bei der dargestellten Ausführungsform beide an einem Verriegelungszapfen 9a befestig sind, beispielsweise durch eine um den Zapfen herumgelegte Schlaufe oder durch Festbinden, können die Seilzüge für die Betätigung des Verrieglungsmechanismus in den entgegengesetzten Richtungen zum Verriegeln und Entriegeln auch an verschiedenen Komponenten des Verriegelungsmechanismus befestigt werden. Denkbar ist auch die Befestigung an dem Element, an dem an der Innenseite das Betätigungsorgan 8 befestigt wird, z.B. an dem Innen-Vierkant, oder an einem separaten Kopplungselement, das bis zur Fertigstellung des Einbaus an Stelle des Betätigungsorgans daran angebracht ist.

Die Erfindung umfasst nicht nur eine entsprechend der vorstehenden Beschreibung ausgestattete Licht- oder Belüftungskuppel, sondern auch ein Verfahren zum Einbau einer Licht- oder Belüftungskuppel 1 der anhand der Fig. 1 beschriebenen Bauart im Stand der Technik, deren Verriegelungsmechanismus lediglich über das hierfür vorgesehene Betätigungsorgan 8 an der Innenseite zu betätigen ist.

Bei dem erfindungsgemäßen Verfahren wird ein separates Element 20 zur Übertragung von Zug- und/oder Schubkräften, wie es zuvor beschrieben wurde, vorzugsweise ein Seil, ein Draht, eine Schnur oder ein Faden, mit dem Verriegelungsmechanismus 7 gekoppelt und das Element zur Außenseite der Licht- oder Belüftungskuppel 1 herausgeführt, um eine Betätigung des Verriegelungsmechanismus 7 über das zusätzliche Element 20 von der Außenseite der Licht- oder Belüftungskuppel 1 zu betätigen. Da dieses zusätzliche Element nur für die Bauphase benötigt wird, umfasst das Verfahren, dass das Element 20 nach dem Einbau der Licht-oder Belüftungskuppel wie oben beschrieben ganz oder teilweise entfernt wird.

## Patentansprüche

1. Licht- oder Belüftungskuppel (1), mit
einem Ober- oder Lüfterrahmen (2),
einem Unterrahmen oder Einbaukranz (5), der mit dem Ober- oder Lüfterrahmen (2) über einen Scharniermechanismus (6) verbunden ist, so dass der Ober- oder Lüfterrahmen (2) zwischen einer Schließstellung und einer Öffnungsstellung verschwenkt werden kann, und
einem Verriegelungsmechanismus (7) zum lösbaren Verriegeln des Ober- oder Lüfterrahmens (2) an dem Unterrahmen oder Einbaukranz (5) in der Schließstellung,
wobei ein Element (20) zur Übertragung von Zug- und/oder Schubkräften, vorzugsweise ein Seil, ein Draht, eine Schnur oder ein Faden, mit dem Verriegelungsmechanismus (7) gekoppelt oder koppelbar ist und zur Außenseite der Licht-oder Belüftungskuppel (1) herausgeführt oder herausführbar ist, über das der Verriegelungsmechanismus (7) entriegelt und/oder verriegelt werden kann.

2. Licht- oder Belüftungskuppel (1) gemäß Anspruch 1, wobei das Element (20) zur Übertragung von Zug- und/oder Schubkräften lösbar mit dem Verriegelungsmechanismus (7) gekoppelt ist.

3. Licht- oder Belüftungskuppel (1) gemäß Anspruch 1 oder 2, wobei das Element (20) zur Übertragung von Zug- und/oder Schubkräften aus Kunststoff hergestellt ist, vorzugsweise in Form eines Seils, einer Schnur oder eines Fadens.

4. Licht- oder Belüftungskuppel (1) gemäß einem der Ansprüche 1 bis 3, wobei das Element (20) zur Übertragung von Zug- und/oder Schubkräften für die Entriegelung und die Verriegelung des Verriegelungsmechanismus (7) jeweils ein Seil, einen Draht, eine Schnur oder einen Faden zur Übertragung von Zugkräften in verschiedenen Richtungen aufweist.

5. Licht- oder Belüftungskuppel (1) gemäß einem der Ansprüche 1 bis 4, wobei das Element (20) zur Übertragung von Zug- und/oder Schubkräften durch ein Führungselement (15) geführt ist, welches eine auf das Element (20) ausgeübte Zugkraft in Richtung einer vorgesehenen Betätigung des Verriegelungsmechanismus (7) lenkt.

6. Licht- oder Belüftungskuppel (1) gemäß einem der Ansprüche 1 bis 5, wobei das Element (20) zur Übertragung von Zug- und/oder Schubkräften einen Bowdenzug aufweist.

7. Licht- oder Belüftungskuppel (1) gemäß einem der Ansprüche 1 bis 6, wobei der Verriegelungsmechanismus (7) als Mehrfachverriegelung ausgebildet ist, bei dem durch Betätigung eines gemeinsamen Betätigungsorgans (8) mehrere Verriegelungselemente (9), vorzugsweise in Form von Verriegelungszapfen (9a,9b), zwischen dem Oberrahmen (2) und dem Unterrahmen oder Einbaukranz (5) selektiv in Eingriff oder aus Eingriff gebracht werden können,
wobei die Verriegelungszapfen (9a,9b) durch einen mit dem Betätigungsorgan (8) zusammenwirkenden Getriebemechanismus gemeinsam, vorzugsweise linear und gegensinnig, entlang einer Seite des Ober- bzw. Unterrahmens oder Einbaukranzes (2,5) verschiebbar bewegbar sind, und
wobei das Element (20) zur Übertragung von Zug- und/oder Schubkräften mit dem Getriebemechanismus gekoppelt ist, um diesen in Richtung einer Verrieglung und/oder einer Entriegelung zu bewegen.

8. Licht- oder Belüftungskuppel (1) gemäß einem der Ansprüche 1 bis 7, wobei das Element zur Übertragung von Zug-und/oder Schubkräften eine Greifeinrichtung (23) zur Betätigung, beispielsweise in Form einer Schlaufe, eines Rings oder eines Knebels aufweist.

9. Licht- oder Belüftungskuppel (1) gemäß einem der Ansprüche 1 bis 8, wobei das Element (20) zur Übertragung von Zug- und/oder Schubkräften zwischen Ober- oder Lüfterrahmen (2) und Unterrahmen oder Einbaukranz (5) zur Außenseite der Licht- oder Belüftungskuppel (1) herausgeführt oder herausführbar ist.

10. Licht- oder Belüftungskuppel (1) gemäß einem der Ansprüche 1 bis 9, wobei das Element (20) zur Übertragung von Zug- und/oder Schubkräften durch eine definierte Öffnung im Ober- oder Lüfterrahmen (2) oder im Unterrahmen oder Einbaukranz (5) zur Außenseite der Licht- oder Belüftungskuppel (1) herausgeführt ist, wobei die definierte Öffnung vorzugsweise durch eine Dichtung selbstverschließend ist.

11. Die Licht- oder Belüftungskuppel (1) nach einem der Ansprüche 1 bis 10, wobei der Verriegelungsmechanismus (7) in der Art eines Fenster- oder Tür-Getriebeverriegelungsbeschlags ausgebildet ist.

12. Verfahren zum Einbau einer Licht- oder Belüftungskuppel (1), welche einen Ober- oder Lüfterrahmen (2), einen Unterrahmen oder Einbaukranz (5), der mit dem Ober- oder Lüfterrahmen (2) über einen Scharniermechanismus (6) verbunden ist, so dass der Ober- oder Lüfterrahmen (2) zwischen einer Schließstellung und einer Öffnungsstellung verschwenkt werden kann, und einen mechanisch betätigbaren Verriegelungsmechanismus (7) zum lösbaren Verriegeln des Ober- oder Lüfterrahmens (2) an dem Unterrahmen oder Einbaukranz (5) in der Schließstellung aufweist, mit:
Koppeln eines Elements (20) zur Übertragung von Zug-und/oder Schubkräften, vorzugsweise ein Seil, ein Draht, eine Schnur oder ein Faden, mit dem Verriegelungsmechanismus (7) und Herausführen des Elements (20) zur Außenseite der Licht-oder Belüftungskuppel (1), um den Verriegelungsmechanismus (7) über das längliche Element (20) zu betätigen.

13. Verfahren zum Einbau einer Licht- oder Belüftungskuppel (1) gemäß Anspruch 12, wobei das Element (20) nach dem Einbau der Licht- oder Belüftungskuppel ganz oder teilweise entfernt wird.

14. Verfahren zum Einbau einer Licht- oder Belüftungskuppel (1) gemäß Anspruch 12 oder 13, wobei das Element (20) zur Übertragung von Zug- und/oder Schubkräften aus Kunststoff hergestellt ist, vorzugsweise in Form eines Seils, einer Schnur oder eines Fadens.

15. Verfahren zum Einbau einer Licht- oder Belüftungskuppel (1) gemäß einem der Ansprüche 12 bis 14, wobei das Element (20) zur Übertragung von Zug- und/oder Schubkräften für die Entriegelung und die Verriegelung des Verriegelungsmechanismus (7) jeweils ein Seil, einen Draht, eine Schnur oder einen Faden zur Übertragung von Zugkräften in verschiedenen Richtungen entsprechend der Betätigung des Verriegelungsmechanismus (7) aufweist.
